# EUROPÄISCHE PATENTANMELDUNG

(11) **EP 4 785 921 A1**
(43) Veröffentlichungstag der Anmeldung: **05.08.2026**
(21) Anmeldenummer: 26154880.4
(22) Anmeldetag: 29.01.2026
(51) Int. Cl.: A61H 33/00

(54) **VORRICHTUNG ZUR DURCHFÜHRUNG VON AUFGUSS- UND/ODER BEFEUCHTUNGSVORGÄNGEN IN SAUNA- UND/ODER FEUCHT-WARMLUFT-KABINEN**

(30) Priorität: 04.02.2025 DE 202025100549 U
(71) Anmelder: Baumer, Harald, 79771 Klettgau-Erzingen (DE)
(72) Erfinder: Baumer, Harald, 79771 Klettgau-Erzingen (DE)
(74) Vertreter: ETL IP Patent- und Rechtsanwaltsgesellschaft mbH

(57) **Zusammenfassung**

Um eine Vorrichtung für Aufguss- und/oder Befeuchtungsvorgänge insbesondere in Sauna-Kabinen, aufweisend einen mit Flüssigkeit befüllbaren Behälter (10) und eine Mehrzahl von Aufnahmeelementen (22) zur Aufnahme von Flüssigkeit aus dem Behälter (10), wobei mittels der Aufnahmeelemente (22) die aus dem Behälter (10) aufgenommene Flüssigkeit einer Heiz- und/oder Verdampfungsvorrichtung (200) zuführbar ist, und wobei die Aufnahmeelemente (22) äquidistant zueinander sowie zu einer ersten Drehachse (20) angeordnet und um diese umlaufend gelagert sind, bereitzustellen, bei der der Transport von Wasser mittels Schwerkraft erfolgt, wird vorgeschlagen, die Aufnahmeelemente (22) derart in Relation zu dem Behälter (10) anzuordnen, dass aus einer Ausgangsöffnung des Behälters (10) austretende Flüssigkeit der Schwerkraft folgend mittelbar oder unmittelbar in zumindest ein Aufnahmeelement (22) gelangt und die Aufnahmeelemente (22) in Rotation um die erste Drehachse (20) versetzt, und auf der dem Behälter (10) gegenüberliegenden Seite der ersten Drehachse (20) ein Verdampferblech (28) angeordnet ist, auf das die in den Aufnahmeelementen (22) befindliche Flüssigkeit sich entleert.

## Beschreibung

Die Erfindung betrifft eine Vorrichtung für Aufguss- und/oder Befeuchtungsvorgänge in beheizbaren Räumen, insbesondere in Sauna- und/oder Feucht-Warmluft-Kabinen, aufweisend einen mit Flüssigkeit gefüllten Behälter und eine Mehrzahl von Aufnahmeelementen zur Aufnahme von Flüssigkeit aus dem Behälter, wobei mittels der Aufnahmeelemente die aus dem Behälter aufgenommene Flüssigkeit einer Heiz- und/oder Verdampfungsvorrichtung zuführbar ist, und wobei die Aufnahmeelemente äquidistant zueinander sowie zu einer Drehachse angeordnet und um diese umlaufend gelagert sind.

Der Innenraum einer Sauna wird mit einem Ofen auf eine Lufttemperatur üblicherweise zwischen 80 °C und 100 °C erhitzt. Um die Luftfeuchtigkeit und damit die gefühlte Temperatur in der Sauna zu erhöhen, wird Wasser auf die heißen Steine gegossen, die auf dem Saunaofen liegen: Dieser Vorgang wird als Aufguss bezeichnet. Dem Wasser sind zumeist ätherischen Öle beigefügt, die anregend oder beruhigend wirken sollen.

Der Aufguss erfolgt oftmals manuell oder auch durch eine entsprechende Vorrichtung. Eine derartige Vorrichtung wird in der WO 2006 / 079 479 A1 beschrieben. Bei dieser Vorrichtung sind Schöpfelemente in Art eines Mühlrades kreisförmig angeordnet. Diese Anordnung wird motorisch in eine Rotationsbewegung versetzt, wobei die Schöpfelemente dabei in ein nach oben offenes Wasserreservoir eintauchen und sich dabei füllen. Das dann in den Schöpfelemente befindliche Wasser wird bei der Aufwärtsbewegung in das Zentrum der Anordnung geleitet und von dort wiederum mittels einer Ablaufrinne auf die heißen Steine eines Saunaofens.

Es ist Aufgabe der Erfindung eine Vorrichtung für Aufguss- und/oder Befeuchtungsvorgänge in beheizbaren Räumen, insbesondere in Sauna- und/oder Feucht-Warmluft-Kabinen bereitzustellen, bei der der Transport von Wasser mittels Schwerkraft erfolgt.

Diese Aufgabe wird durch eine Vorrichtung für Aufguss- und/oder Befeuchtungsvorgänge in beheizbaren Räumen, insbesondere in Sauna- und/oder Feucht-Warmluft-Kabinen mit den Merkmalen des Anspruchs 1 gelöst. Vorteilhafte Ausgestaltungen der Erfindung sind in den Unteransprüchen gekennzeichnet.

Erfindungsgemäß ist eine Vorrichtung für Aufguss- und/oder Befeuchtungsvorgänge in beheizbaren Räumen, insbesondere in Sauna- und/oder Feucht-Warmluft-Kabinen vorgesehen, die einen mit Flüssigkeit befüllbaren Behälter und eine Mehrzahl von Aufnahmeelementen zur Aufnahme von Flüssigkeit aus dem Behälter aufweist, wobei mittels der Aufnahmeelemente die aus dem Behälter aufgenommene Flüssigkeit einer Heiz- und/oder Verdampfungsvorrichtung zuführbar ist, und wobei die Aufnahmeelemente äquidistant zueinander, vorzugsweise miteinander verbunden, sowie zu einer Drehachse angeordnet und um diese umlaufend gelagert sind. Die Aufnahmeelemente sind derart in Relation zu dem Behälter angeordnet, dass aus dem Behälter durch eine Ausgangsöffnung austretende Flüssigkeit mittelbar oder unmittelbar derart der Schwerkraft folgend in zumindest ein Aufnahmeelement gelangt und die vorzugsweise miteinander verbundenen Aufnahmeelemente in Rotation um die Drehachse versetzt, und auf der dem Behälter gegenüberliegenden Seite der Drehachse ein Verdampferblech angeordnet ist, auf das die in den Aufnahmeelementen befindliche Flüssigkeit geleitet wird.

Das Verdampferblech ist einer Heiz- und/oder Verdampfungsvorrichtung vorgelagert, d.h. diese ist unterhalb des Verdampferblechs angeordnet, so dass das Verdampferblech bzw. die darauf befindliche Flüssigkeit erhitzt wird.

Bei der Flüssigkeit handelt es sich um bevorzugt um ätherische Öle und/oder Wasser, wobei vorzugsweise eine Mischung beider Flüssigkeiten mit beliebig veränderbaren Anteilen verwendet wird. Damit kann eine gewünschte Luftfeuchtigkeit in dem betreffenden Raum gegebenenfalls verbunden mit einer Anreicherung der Raumluft mit ätherischen Ölen vorgenommen werden.

Vorteilhafterweise kann die Vorrichtung ohne einen elektrischen Antrieb betrieben werden. Die Rotation der Aufnahmeelemente wird einzig durch die auf die Flüssigkeit wirkende Schwerkraft bewirkt. Die Flüssigkeit tritt aus dem Behälter tropfend oder fließend aus.

Die Flüssigkeit gelangt aus dem Behälter vorzugsweise in einen Kippbehälter, der derart ausgebildet ist, dass dieser sich bei einem bestimmten Füllstand durch Kippen in zumindest ein Aufnahmeelement entleert.

Dazu ist der Kippbehälter bevorzugt stehend auf einer Drehachse angeordnet, wobei diese vorzugsweise außermittig in Relation zum Kippbehälter angeordnet ist, so dass der Kippbehälter sich mit Füllung mit Flüssigkeit sich auf der Drehachse dreht, um die Flüssigkeit zu entleeren. Vorzugsweise wird der Kippbehälter mittels eines Gewichtes auf der Drehachse im Gleichgewicht gehalten, solange dieses nicht bis zu einem gewissen Grad gefüllt ist.

Vorzugsweise weist der Behälter an der Ausgangsöffnung, durch die die Flüssigkeit heraustritt ein Ventil auf, durch dass die Menge der heraustretenden Flüssigkeit reguliert werden kann, so dass über dieses Ventil letztlich die Luftfeuchtigkeit einstellbar ist.

Der Behälter weist bevorzugt eine Ablaufrinne auf, die dem Ventil oder der Ausgangsöffnung nachgeordnet ist und die oberhalb des nach oben offenen Kippbehälters endet oder in diesen mündet, so dass die Flüssigkeit ohne Verluste in den Kippbehälter befördert wird.

Der Kippbehälter ist vorzugsweise seitlich mit einem beweglichen Bügel versehen, an dem eine Kette oder ein sonstiges flexibles Verbindungselement festgelegt ist, die an ihrem freien Ende ein Gewichtselement aufweist. Durch das Kippen des Behälters wird die Kette mit dem Gewichtselement hochgezogen. Die Kette wiederum ist über zumindest ein, vorzugsweise zwei Zahnräder oder Umlenkrollen geführt, um ohne zu Pendeln den Kippbehälter nach dem Entleeren wieder in die Ausgangsposition zu ziehen.

Die verdampfende Flüssigkeit auf dem Verdampferblech steigt naturgemäß auf und gelangt dann zu einem Rotationselement, das eingerichtet ist, die Luft über dem Verdampferblech zu verwirbeln.

Das Rotationselement weist zumindest ein Rotationsblatt auf, das eine mittige Rotationsachse aufweist, die horizontal oder vertikal, vorzugsweise vertikal ausgerichtet ist.

Bevorzugt weist das Rotationselement oder das Rotationsblatt einen kreuzförmigen Querschnitt auf.

Nach einer bevorzugten Ausführungsform ist das Rotationselement vertikal oder horizontal drehbar angeordnet und weist vier kreuzförmig angeordnete Flügel auf, wobei die Flügel vorzugswiese Durchbrechungen besitzen, die die Verwirbelung verstärken sollen.

Das Rotationselement oder das Rotationsblatt ist vorzugsweise derart mit den umlaufend um die Drehachse angeordneten Aufnahmeelementen verbunden ist, dass dieses in Rotation versetzt wird, wenn die Aufnahmeelemente rotieren.

Dazu ist bevorzugt das Rotationselement oder das Rotationsblatt mittels einer Kette oder einem sonstigen flexiblen Verbindungselement mit den umlaufend um die Drehachse angeordneten Aufnahmeelementen verbunden

Besonders bevorzugt wird das Rotationselement über ein Kegelradgetriebe, das oberhalb der Flügel angeordnet ist mittels einer Kette oder einem sonstigen flexiblen

Verbindungselement angetrieben, die wiederum mit der Anordnung der Aufnahmeelemente direkt oder indirekt verbunden ist, um deren Drehbewegung zu übertragen.

Zur Halterung der vorbeschriebenen Elemente der Vorrichtung weist diese eine vertikale Haltestruktur auf. An dieser sind zudem rückwärtig angeordnete Abstandshalter vorgesehen, so dass die Vorrichtung nicht zu nah an einer Wand angeordnet wird.

Nachstehend wird die Erfindung anhand von Zeichnungen näher erläutert. Es zeigen
- FIG. 1: in einer perspektivischen Ansicht eine erfindungsgemäße Vorrichtung für Aufguss- und/oder Befeuchtungsvorgänge insbesondere in Sauna- und/oder Feucht-Warmluft-Kabinen,
- FIG. 2: in einer Ansicht von vorne die erfindungsgemäße Vorrichtung,
- FIG. 3: in einer Seitenansicht die erfindungsgemäße Vorrichtung,
- Fig. 4: in einer Ansicht von oben die erfindungsgemäße Vorrichtung und
- Fig. 5: in einer perspektivischen Ansicht die erfindungsgemäße Vorrichtung angeordnet auf einem Saunaofen.

Die erfindungsgemäße Vorrichtung 100 ist bevorzugt für Aufguss- und/oder Befeuchtungsvorgänge Sauna- und/oder Feucht-Warmluft-Kabinen vorgesehen. Die Vorrichtung weist einen Behälter 10, auf der mit einer Flüssigkeit gefüllt wird, die verdampft werden soll. Dies ist üblicherweise Wasser, das mit ätherischen Ölen angereichert ist. Der Behälter 10 besitzt eine nicht näher dargestellte Ausgangsöffnung, an der ein Ventil 12 mit einer Handhabe 14 zur Einstellung der Durchflussmenge. Die aus dem Behälter 10 austretende Flüssigkeit gelangt über eine Ablaufrinne 16, die dem Ventil 12 nachgeordnet ist in einen nach oben offenen Kippbehälter 18. Dieser Kippbehälter 18 ist stehend auf einer zweiten Drehachse 24 angeordnet, wobei diese derart außermittig angeordnet ist, dass mit Füllung mit der Flüssigkeit sich auf der zweiten Drehachse 24 kippt, um die Flüssigkeit zu entleeren. Zur Aufnahme der entleerten Flüssigkeit sind Aufnahmeelemente 22 vorgesehen. Die Aufnahmeelemente 22 sind kreisförmig, ähnlich wie bei einem Mühlrad angeordnet. Somit sind die Aufnahmeelemente 22 äquidistant zueinander sowie zu einer ersten Drehachse 20 angeordnet, und die sich die Anordnung 26 der Aufnahmeelemente 22 dreht. Die Flüssigkeit gelangt im Betrieb der Vorrichtung 100 in ein erstes Aufnahmeelement 22, das versetzt zu einer Vertikalen verläuft, die durch die erste Drehachse 20 führt, so dass die Anordnung 26 aufgrund der Schwerkraft in eine Drehbewegung versetzt wird. Dementsprechend wird dann ein dem ersten Aufnahmeelement 22 nachfolgendes Aufnahmeelement 22 befüllt wird so fort. Sobald sich das jeweilige gefüllte Aufnahmeelement 22 über eine Horizontale, die durch die erste Drehachse 20 führt, hinaus bewegt, entleert sich dieses auf ein Verdampferblech 28, das sich über die gesamt Breite der Vorrichtung 100 erstreckt. Die Vorrichtung 100 und dementsprechend das Verdampferblech 28 sind über einer Heiz- und/oder Verdampfungsvorrichtung 200 (Fig. 5) angeordnet.

Um den zuvor beschriebenen Kippbehälter 18 nach dem Entleeren wieder in eine Position zu bringen, in der dieser wieder befüllbar ist, ist es vorgesehen, dass der Kippbehälter 18 einen beweglichen Bügel 30 aufweist, der horizontal ausgerichtet ist und sich entgegen der Kipprichtung erstreckt. An diesem Bügel 30 ist eine erste Kette 32 befestigt, die nach Umlenkung über zwei Zahnräder 34, 36 an ihrem freien Ende ein Gewichtselement 38 besitzt. Dieses Gewichtelement 38 ist derart ausgelegt, dass es bei befüllten Kippbehälter 18 das Entleeren zulässt und im entleerten Zustand den Kippbehälter 18 wieder aufrichtet.

Während der Kippbehälter 18 ausgeleert wird, gelangt die Flüssigkeit aus der Ablaufrinne 16 direkt in die Aufnahmebehälter 22, wobei diese Menge jedoch so gering ist, dass die Drehbewegung der Anordnung 26 wird gehindert wird.

Während der Kippbehälter 18 auf der einen Seite der Anordnung 26 vorgesehen ist, ist auf der entgegengesetzten Seite ein Rotationselement 40 befindlich, das die verdampfte Flüssigkeit verwirbeln soll. Dazu ist das Rotationselement 40 vertikal drehbar angeordnet und weist vier kreuzförmig angeordnete Flügel 42 auf. Die Flügel 42 besitzen Durchbrechungen 44, die die Verwirbelung verstärken sollen. Angetrieben wird das Rotationselement 40 über ein Kegelradgetriebe 46, das oberhalb der Flügel 42 vorgesehen ist. Das Kegelradgetriebe 46 ist mittels einer zweiten, nicht dargestellten Kette mit einem ersten Zahnrad 48 eines miteinander gekoppelten Zahnradpaars 50 verbunden, das zwischen dem Ventil 12 und der Anordnung 26 befindlich ist.

Ein zweites Zahnrad 52 des Zahnradpaars 50 ist mittels einer dritten, nicht dargestellten Kette 52 mit der Drehachse 20 gekoppelt, so dass die Drehbewegung der Anordnung 36 auf das Rotationselement 40 übertragen wird.

Die erfindungsgemäße weist vorzugsweise eine vertikale Haltestruktur 54 auf, an der die einzelnen Elemente der Vorrichtung 100 angeordnet sind. An dieser sind auf der den vorbeschriebenen Elementen der Vorrichtung 100 abgewandten Seite Abstandshalter 56 angeordnet, so dass die Vorrichtung nicht zu nah an einer Wand angeordnet wird.

### Bezugszeichenliste

| | |
|---|---|
| Vorrichtung | 100 |
| Heiz- und/oder Verdampfungsvorrichtung | 200 |

| | |
|---|---|
| Behälter | 10 |
| Ventil | 12 |
| Handhabe | 14 |
| Ablaufrinne | 16 |
| Kippbehälter | 18 |
| erste Drehachse | 20 |
| Aufnahmeelemente | 22 |
| zweite Drehachse | 24 |
| Anordnung | 26 |
| Verdampferblech | 28 |
| Bügel | 30 |
| erste Kette | 32 |
| Zahnräder | 34, 36 |
| Gewichtselement | 38 |
| Rotationselement | 40 |
| Flügel | 42 |
| Durchbrechung | 44 |
| Kegelradgetriebe | 46 |
| erstes Zahnrad | 48 |
| Zahnradpaar | 50 |
| zweites Zahnrad | 52 |
| drittes Zahnrad | 53 |
| Haltestruktur | 54 |
| Abstandhalter | 56 |

## Patentansprüche

1. Vorrichtung für Aufguss- und/oder Befeuchtungsvorgänge in beheizbaren Räumen, insbesondere in Sauna- und/oder Feucht-Warmluft-Kabinen, aufweisend einen mit Flüssigkeit befüllbaren Behälter (10) und eine Mehrzahl von Aufnahmeelementen (22) zur Aufnahme von Flüssigkeit aus dem Behälter (10), wobei mittels der Aufnahmeelemente (22) die aus dem Behälter (10) aufgenommene Flüssigkeit einer Heiz- und/oder Verdampfungsvorrichtung (200) zuführbar ist, und wobei die Aufnahmeelemente (22) äquidistant zueinander sowie zu einer ersten Drehachse (20) angeordnet und um diese umlaufend gelagert sind, wobei
die Aufnahmeelemente (22) derart in Relation zu dem Behälter (10) angeordnet sind, dass aus einer Ausgangsöffnung des Behälters (10) austretende Flüssigkeit der Schwerkraft folgend mittelbar oder unmittelbar in zumindest ein Aufnahmeelement (22) gelangt und die Aufnahmeelemente (22) in Rotation um die erste Drehachse (20) versetzt, und auf der dem Behälter (10) gegenüberliegenden Seite der ersten Drehachse (20) ein Verdampferblech (28) angeordnet ist, auf das die in den Aufnahmeelementen (22) befindliche Flüssigkeit sich entleert.

2. Vorrichtung nach Anspruch 1, **dadurch gekennzeichnet, dass** das Verdampferblech (28) einer Heiz- und/oder Verdampfungsvorrichtung (200) vorgelagert ist.

3. Vorrichtung nach Anspruch 1 oder 2, **dadurch gekennzeichnet, dass** der Behälter (10) derart angeordnet ist, dass die aus dem Behälter (10) austretende Flüssigkeit in einen an einer Seite offenen Kippbehälter (18) gelangt, der derart ausgebildet ist, dass dieser sich bei einem bestimmten Füllstand durch Kippen in zumindest ein Aufnahmeelement (22) entleert.

4. Vorrichtung nach Anspruch 3, **dadurch gekennzeichnet, dass** der Kippbehälter (18) stehend auf einer zweiten Drehachse (24) angeordnet, wobei diese derart außermittig am Kippbehälter (18) angeordnet ist, dass mit Füllung mit der Flüssigkeit der Kippbehälter (18) auf der zweiten Drehachse (24) kippt, um die Flüssigkeit zu entleeren.

5. Vorrichtung nach Anspruch 3 oder 4, **dadurch gekennzeichnet, dass** der Kippbehälter (18) mit einem Bügel (30) versehen ist, der horizontal ausgerichtet ist und sich entgegen der Kipprichtung erstreckt, an dessen Ende eine erste Kette (32) hängend festgelegt ist, die an ihrem freien Ende ein Gewichtselement (38) aufweist.

6. Vorrichtung nach Anspruch 5, **dadurch gekennzeichnet, dass** die Kette (32) derart über zumindest ein, vorzugsweise zwei Zahnräder (34, 36) geführt ist, dass ein Pendeln der Kette (32) verhindert oder reduziert wird.

7. Vorrichtung nach einem der Ansprüche 1 bis 6, **dadurch gekennzeichnet, dass** der Behälter (10) an der Ausgangsöffnung für die Flüssigkeit über ein Ventil (12) verfügt.

8. Vorrichtung nach einem der Ansprüche 1 bis 7, **dadurch gekennzeichnet, dass** der Behälter (10) eine Ablaufrinne (16) aufweist, die an der Ausgangsöffnung oder dem Ventil (12) zur Aufnahme der Flüssigkeit angeordnet ist und im Bereich der offenen Seite des Kippbehälters (18) endet oder in diesen mündet.

9. Vorrichtung nach einem der Ansprüche 1 bis 8, **dadurch gekennzeichnet, dass** die Vorrichtung (100) über ein Rotationselement (40) verfügt, eingerichtet zur Verwirbelung von Luft über dem Verdampferblech (28).

10. Vorrichtung nach Anspruch 9, **dadurch gekennzeichnet, dass** das Rotationselement (40) ein Rotationsblatt mit einer mittig verlaufenden, vertikalen oder horizontalen Rotationsachse ist.

11. Vorrichtung nach Anspruch 9 oder 10, **dadurch gekennzeichnet, dass** das Rotationselement (40) oder das Rotationsblatt einen kreuzförmigen Querschnitt aufweist.

12. Vorrichtung nach einem der Ansprüche 9 bis 11, **dadurch gekennzeichnet, dass** das Rotationselement (40) vertikal oder horizontal drehbar angeordnet und vier kreuzförmig angeordnete Flügel (42) aufweist, wobei die Flügel (42) vorzugswiese Durchbrechungen (44) besitzen.

13. Vorrichtung nach einem der Ansprüche 9 bis 12, **dadurch gekennzeichnet, dass** das Rotationselement (40) oder das Rotationsblatt derart mit den umlaufend um die Drehachse (20) angeordneten Aufnahmeelementen (22) in Wirkverbindung steht, dass dieses in Rotation versetzt wird, wenn die Aufnahmeelemente (22) rotieren.

14. Vorrichtung nach Anspruch 13, **dadurch gekennzeichnet, dass** das Rotationselement (40) oder das Rotationsblatt derart mit der Anordnung (26) in Wirkverbindung steht, dass das Rotationselement (40) oder das Rotationsblatt durch die sich drehende Anordnung (26) ebenfalls in Drehung versetzt wird.

15. Vorrichtung nach Anspruch 13 oder 14, **dadurch gekennzeichnet, dass** das Rotationselement (40) oder das Rotationsblatt über ein Kegelradgetriebe (46) mittels einer zweiten Kette mit einem ersten Zahnrad (48) eines miteinander gekoppelten Zahnradpaars (50), das zwischen dem Ventil (12) und der Anordnung (26) befindlich ist, verbunden ist, und dass ein zweites Zahnrad (52) des miteinander gekoppelten Zahnradpaars (50) mit einem dritten Zahnrad (53), das an der ersten Drehachse (20) der Anordnung (26) angeordnet ist, mit einer dritten Kette verbunden ist.
